# EUROPÄISCHE PATENTSCHRIFT

(11) **EP 0 330 935 B1**
(45) Veröffentlichungstag und Bekanntmachung des Hinweises auf die Patenterteilung: **05.01.1994**
(21) Anmeldenummer: 89102783.1
(22) Anmeldetag: 17.02.1989
(51) Int. Cl.: B21B 27/02, B22F 7/08

(54) **Verbundwalze**
Composite roll
Cylindre composite

(30) Priorität: 01.03.1988 DE 3806546
(43) Veröffentlichungstag der Anmeldung: 06.09.1989
(73) Patentinhaber: Seilstorfer GmbH & Co. Metallurgische Verfahrenstechnik KG, 83527 Haag-Winden (DE)
(72) Erfinder: Seilstorfer, Helmut, Dipl.-Ing. c/o SEILSTORFER, Kolbingerstrasse 7 D-8092 Haag-Winden (DE)
(74) Vertreter: Kilian, Helmut, Dr.

(56) Entgegenhaltungen:
- DE-A- 1 602 096
- DE-A- 1 815 812
- DE-A- 2 133 300
- GB-A- 1 206 247
- US-A- 3 609 849
- PATENT ABSTRACTS OF JAPAN, Band 11, Nr. 57 (M-564)[2504], 21. Februar 1987;& JP-A-61 219 408 (KUBOTA LTD) 29-09-1986
- JAPANESE PATENT GAZETTE, Woche 8815, Sektion General/Mechanical, Accession Nr.88-102376(15), Derwent Publications Ltd, London, GB; & JP-A-63 052 703 (KUBOTA K.K.) 05-03-1988

## Beschreibung

Die Erfindung bezieht sich auf eine Verbundwalze gemäß Oberbegriff des Patentanspruchs 1.

Eine Verbundwalze dieser Art ist aus DE-A-1 602 096 bekannt und ist auch in Fig. 1 dargestellt. In einem Walzengrundkörper 1 aus niedriglegiertem Stahl ist im Außenbereich eine zylindrische Stufe 2 ausgenommen, welche einen Sitz für einen Walzenring 3 aus einem Arbeitswerkstoff, im vorliegenden Fall aus einem, üblicherweise pulvermetallurgisch kompaktierten, Hartmetall bildet. Der Walzenring 3 wird in seinem Sitz durch ein ringförmiges Abschlußteil 4, in der Regel aus dem gleichen Material wie der Walzengrundkörper, festgelegt. Das ringförmige Abschlußteil 4 wird durch walzenachsenparallele Mutternschrauben 7 gesichert, mittels derer der Walzengrundkörper 1 und das Abschlußteil 4 gegeneinander festgelegt werden und damit der Walzenring 3 in seinem Sitz zwischen Walzengrundkörper 1 und Abschlußteil 4 geklemmt wird.

Eine derartige Walze ist verhältnismäßig aufwendig genau zu fertigen und außerdem insofern nachteilig, als besonderes Augenmerk darauf gelegt werden muß, daß sich die den Zusammenhalt von Walzengrundkörper und Walzenring gewährleistende Schraubenverbindung im Betrieb nicht lockert.

Aus JP-A-61-219408 ist eine Verbundwalze bekannt, bei welcher in sitzen eines einteiligen Walzengrundkörpers Walzenringe durch heißisostatisches Pressen erzeugt werden.

Aufgabe der Erfindung ist es, eine Verbundwalze mit einem Walzengrundkörper und einem darin festgelegten Walzenring zu schaffen, bei welcher die Verbindung zwischen Walzengrundkörper und Walzenring besonders fest und sicher ist.

Diese Aufgabe wird erfindungsgemäß durch eine Verbundwalze gelöst, wie sie im Patentanspruch 1 gekennzeichnet ist.

Weitere vorteilhafte Ausgestaltungen ergeben sich aus den Unteransprüchen.

Die Bindefestigkeit von Walzengrundkörper, Walzenring und Abschlußteil ist auf diese Weise besonders hoch und bei gleichem Material von Abschlußteil und Walzengrundkörper zwischen diesen Teile praktisch im Bereich der Grundfestigkeit des Werkstoffes.

Eine Ausführungsform der Erfindung wird im folgenden anhand der beigefügten Zeichnung näher erläutert. Auf dieser zeigt
Fig. 1, die bereits erwähnt wurde, eine Verbundwalze nach dem Stand der Technik, und
Fig. 2 eine Verbundwalze gemäß der Erfindung in einem Herstellungsschritt, bei welchem sich die Teile der Walze vor dem heißisostatischen Fressen in der Kapsel befinden.

Fig. 2 zeigt einen Walzengrundkörper 1 aus einem niedriglegierten Stahl, beispielsweise 42CrMo4, in welchem eine mit der Walze koaxiale auswärtsgerichtete Stufe 2 mit zur Walzenachse parallelen bzw. senkrechten Flächen ausgebildet ist, die als Aufnahme für einen entsprechend geformten Walzenring 3 dient, welcher der Arbeitsoberfläche der Walze die von ihr geforderten Eigenschaften verleiht. In einem typischen Anwendungsfall besteht der Walzenring 3 aus einem Hartmetall, das üblicherweise ein pulvermetallurgisches Produkt ist. Die die Aufnahme für den Walzenring 3 bildende Stufe 2 setzt sich in einer weiteren Stufe 5 fort, die ein ringförmiges Abschlußteil 4 aufnimmt, welches den Walzenring 3 in der durch die Stufe 2 gebildeten Aufnahme einschließt und festlegt. Das Abschlußteil 4 ist vorzugsweise aus dem gleichen Material wie der Walzengrundkörper 1.

Nach dem Zusammenstellen der Walze in der beschriebenen Weise wird diese mit einer Blechkapsel 6 aus niedriglegiertem gut schweißbaren Stahl umschlossen. Dieser Aufbau wird dann in einem Autoklaven bei einem Druck von vorzugssweise etwa 1000 bar und einer Temperatur von vorzugsweise etwa 1150°C, vorzugsweise 2 bis 3 Stunden in der üblichen Weise verdichtet. Dadurch ergibt sich zwischen den Stahlteilen aus dem gleichen niedriglegierten Stahl, also dem Walzengrundkörper 1 und dem Abschlußteil 4, eine Bindefestigkeit, die der Grundfestigkeit des Werkstoffs entspricht. Ebenso ergibt sich eine kraftschlüssige Verbindung zwischen dem Walzengrundkörper 1 und dem Abschlußteil 4 einerseits und dem Walzenring 3, vorzugsweise aus Hartmetall, andererseits.

Nach dem heißisostatischen Pressen wird die Kapsel 6, etwa durch Zerspanen, entfernt, womit die fertige Walze zur Verfügung steht, die in dieser Form zum Walzen von Draht oder Rohren verwendet wird.

## Patentansprüche

1. Verbundwalze mit einem Walzengrundkörper (1) aus einem Stahl und mindestens einem eine Arbeitsoberfläche der Verbundwalze ausbildenden Walzenring (3), welcher in einem im Walzengrundkörper (1) ausgebildeten, die Lage des Walzenrings (3) in einer walzenaxialen Richtung bestimmenden und in der anderen walzenaxialen Richtung offenen Sitz aufgenommen ist, und mit einem mit dem Walzengrundkörper (1) fest verbundenen Abschlußteil (4), welches zusammen mit dem Sitz den Walzenring (3) walzenaxial festlegt, dadurch **gekennzeichnet,** daß das Abschlußteil (4) mit dem Walzengrundkörper (1) und dem Walzenring (3) durch heißisostatisches Pressen verbunden ist.

2. Verbundwalze nach Anspruch 1, dadurch **gekennzeichnet,** daß der Sitz durch eine Stufe (2) im Walzengrundkörper (1) mit einer zur Walzenachse parallelen Zylinderfläche und einer zur Walzenachse senkrechten Fläche gebildet ist.

3. Verbundwalze nach Anspruch 2, dadurch **gekennzeichnet,** daß die Stufe (2) und das Abschlußteil (4) eine in einer zur Walzenachse senkrechten Ebene liegende radial nach außen offene Ringnut bestimmen, die durch den Walzenring (3) eingenommen wird.

4. Verbundwalze nach einem der vorstehenden Ansprüche, dadurch **gekennzeichnet,** daß das Abschlußteil (4) aus dem gleichen Werkstoff wie der Walzengrundkörper (1) besteht.

5. Verbundwalze nach einem der vorstehenden Ansprüche, dadurch **gekennzeichnet,** daß der Walzengrundkörper (1) aus einem niedriglegierten Stahl und der Walzenring (3) aus einem Hartmetall besteht.

## Claims

1. Composite roll comprising a roll body (1) made of a steel and at least one tire (3) forming a working surface of the composite roll, the tire being contained in a seat formed in the roll body (1) defining the position of the tire (3) in one axial direction of the roll and being open to the other axial direction of the roll, and a closing member (4) fixedly secured to the roll body (1), the closing member, together with the seat, fixing the tire (3) in the axial directions of the roll, characterized in that the closing member (4) is connected to the roll body (1) and the tire (3) by hot isostatic pressing.

2. Composite roll according to claim 1, characterized in that the seat is formed by a step (2) provided in the roll body (1), the step having a cylindrical surface parallel to the axis of the roll and a surface perpendicular to the axis of the roll.

3. Composite roll according to claim 2, characterized in that the step (2) and the closing member (4) define an annular groove lying in plane perpendicular to the axis of the roll and being radially outwardly open, said groove being occupied by the tire (3).

4. Composite roll according to anyone of the preceding claims, characterized in that the closing member (4) is made of the same material as the roll body (1).

5. Composite roll according to anyone of the preceding claims, characterized in that the roll body (1) is made of a low alloy steel and the tire (3) of a hard metal.

## Revendications

1. Cylindre composite, comprenant un corps de base (1) de cylindre, en acier, au moins un anneau de cylindre (3) qui constitue une surface de travail du cylindre composite et qui est logé dans un siège, ménagé dans le corps de base (1), qui détermine la position de l'anneau de cylindre (3) dans un sens de la direction axiale du cylindre et est ouvert dans l'autre sens de cette direction axiale du cylindre, et une partie de fermeture (4) qui est rendue rigidement solidaire du corps de base (1) et qui, avec le siège, immobilise l'anneau de cylindre (3) suivant la direction axiale du cylindre, caractérisé en ce que la partie de fermeture (4) est rendue solidaire du corps de base (1) et de l'anneau de cylindre (3) par compression isostatique à chaud.

2. Cylindre composite suivant la revendication 1, caractérisé en ce que le siège est constitué par un épaulement (2) ménagé dans le corps de base (1) du cylindre et comportant une surface cylindrique parallèle à l'axe du cylindre et une surface perpendiculaire à cet axe du cylindre.

3. Cylindre composite suivant la revendication 2, caractérisé en ce que l'épaulement (2) et la partie de fermeture (4) délimitent une gorge annulaire, ouverte radialement vers l'extérieur, qui est située dans un plan perpendiculaire à l'axe du cylindre et qui est occupée par l'anneau de cylindre (3).

4. Cylindre composite suivant l'une des revendications précédentes, caractérisé en ce que la partie de fermeture (4) est constituée du même matériau que le corps de base (1) du cylindre.

5. Cylindre composite suivant l'une des revendications précédentes, caractérisé en ce que le corps de base (1) du cylindre est en un acier faiblement allié et l'anneau de cylindre (3) en un métal dur.
